# EUROPÄISCHE PATENTANMELDUNG

(11) **EP 4 764 145 A1**
(43) Veröffentlichungstag der Anmeldung: **24.06.2026**
(21) Anmeldenummer: 25223246.7
(22) Anmeldetag: 15.12.2025
(51) Int. Cl.: E21B 7/04, E21B 7/10, E21B 47/024

(54) **VERFAHREN ZUM EINWIRKEN AUF EINE ERDBOHRVORRICHTUNG; EINRICHTUNG, DIE FUNKTIONAL MIT EINER ERDBOHRVORRICHTUNG VERBUNDEN IST; COMPUTERLESBARES SPEICHERMEDIUM SOWIE ERDBOHRVORRICHTUNG**

(30) Priorität: 20.12.2024 DE 102024139374
(71) Anmelder: TRACTO-TECHNIK GmbH & Co. KG, 57368 Lennestadt (DE)
(72) Erfinder: KOCH-GAST, Elmar, 59889 Eslohe (DE); BILGEN, Carola, 57399 Kirchhundem (DE); VÖLKEL, Gerhard, 57339 Erndtebrück (DE); KLEIN, Tobias, 57439 Attendorn (DE); HAMERS, Markus, 57368 Lennestadt (DE)
(74) Vertreter: Hoffmann Eitle

(57) **Zusammenfassung**

Die Erfindung betrifft ein Verfahren zum Einwirken auf eine Erdbohrvorrichtung, die ausgestaltet ist, einen Bohrkanal mittels eines Bewegens eines Gestängeschüsse aufweisenden Bohrstrangs von einem Startort zu einem Zielort einzubringen, wobei das Verfahren den Verfahrensschritt aufweist, einen Biegeradius eines Abschnitts des Bohrstrangs beim Einbringen des Bohrkanals zu ermitteln und auf die Erdbohrvorrichtung in Abhängigkeit von der Höhe des Biegeradius des Abschnitts des Bohrstrangs beim Einbringen des Bohrkanals eingewirkt wird.

## Beschreibung

### GEBIET DER ERFINDUNG

Die Erfindung betrifft ein Verfahren zum Einwirken auf eine Erdbohrvorrichtung, eine Einrichtung, die funktional mit einer Erdbohrvorrichtung verbunden ist, ein computerlesbares Speichermedium sowie eine Erdbohrvorrichtung.

### STAND DER TECHNIK

Es ist bekannt, Erdbohrvorrichtungen zu verwenden, um Erdbohrungen bzw. Bohrkanäle in das Erdreich einzubringen.

Hindernisse im Bereich des zu erstellenden Bohrkanals stellen ein Problem dar, da den Hindernissen beispielsweise in Form von Wasser-, Gas-, Strom-, Signal- und/oder sonstigen Leitungen oder Kanälen, ausgewichen werden muss. Das Ausweichen, um, insbesondere unbekannte, Hindernisse zu umfahren und das Ziel dennoch zu erreichen, stellt regelmäßig eine Beanspruchung eines Gestängeschüsse aufweisenden Bohrstrangs dar.

Aus EP 3 690 185 B1 ist es bekannt, Biegebelastungen des Gestänges zu erfassen, um eine Lebensdauerberechnung eines Gestängeschusses zu verbessern und/oder die Betriebssicherheit einer Erdbohrvorrichtung zu erhöhen, wobei die Belastung insbesondere nicht an der Antriebsvorrichtung ermittelbar ist, sondern in der Erdbohrung bzw. im Bohrkanal selbst bestimmt wird, indem ein Verlauf der Erdbohrung, insbesondere ein gekrümmter Bereich der Erdbohrung, erfasst werden kann. EP 3 690 185 B1 zielt auf die Ermittlung der Lebensdauer des Gestängeschusses ab, um diesen vor dem Ende der Lebensdauer bzw. vor einem Bruch auszutauschen.

### ZUSAMMENFASSUNG DER ERFINDUNG

Aufgabe der Erfindung ist es, einen Bohrkanal sicher einzubringen, Ressourcen schonend vorzugehen und/oder effizient den Bohrkanal zu erstellen bzw. einzubringen.

Kerngedanke der Erfindung ist es, den bisher noch nicht berücksichtigten Ansatz zu verfolgen, auf die Erdbohrvorrichtung in Abhängigkeit der Beanspruchung des Bohrstrangs einzuwirken, um die Belastung auf den Bohrstrang in einem derartigen Rahmen zu halten, dass eine vom Bediener bestätigte, geänderte und/oder von der Erdbohrvorrichtung geänderte Anpassung erfolgt, wobei das Ziel verfolgt werden kann, nur eine geringe (überschaubare) Überbeanspruchung oder sogar so gut wie keine Überbeanspruchung auf den Bohrstrang auszuüben. Die Erfindung geht damit einen anderen Weg als EP 3 690 185 B1, in der die Beanspruchung des Bohrstrangs lediglich zur Kenntnis genommen und für den einzelnen Gestängeschuss eine Lebensdauerberechnung durchgeführt wird.

Die Erfindung hat erstmalig erkannt, dass der Ansatz, auf die Erdbohrung auch beim Erstellen eines geplanten Bohrkanals einzuwirken, eine Abkehr von der reinen Bestimmung der Lebensdauerberechnung darstellt, und die Möglichkeit bietet, die Gestängeschüsse länger zu verwenden und/oder den Bohrkanal effizienter einzubringen, was einen deutlichen Mehrwert für den Bediener einer Erdbohrvorrichtung bedeutet.

Die Aufgabe wird gelöst durch die Gegenstände der unabhängigen Ansprüche. Vorteilhafte Ausführungsformen sind Gegenstand der jeweiligen Unteransprüche und der Beschreibung.

### ALLGEMEINE BESCHREIBUNG

Die Erfindung schafft ein Verfahren zum Einwirken auf eine Erdbohrvorrichtung, die ausgestaltet ist, einen Bohrkanal mittels eines Bewegens eines Gestängeschüsse aufweisenden Bohrstrangs von einem Startort zu einem Zielort einzubringen. Das Verfahren weist den Verfahrensschritt auf, einen Biegeradius eines Abschnitts des Bohrstrangs beim Einbringen des Bohrkanals zu ermitteln. Ferner wird auf die Erdbohrvorrichtung in Abhängigkeit von der Höhe des Biegeradius des Abschnitts des Bohrstrangs beim Einbringen des Bohrkanals eingewirkt.

Im Sinne der Beschreibung umfasst der Begriff "Erdbohrvorrichtung" eine (und damit jede) Vorrichtung, welche ausgestaltet ist, einen Gestängeschüsse aufweisenden Bohrstrang in einem Bohrkanal im Erdreich zu bewegen. Bei der Erdbohrvorrichtung kann es sich insbesondere um eine HD-Vorrichtung bzw. HDD-Vorrichtung handeln. Beim Richtungsbohren kann ein Bohrkopf in seiner Richtung geändert werden, so dass eine Krümmung des Bohrkanals möglich ist, die eine Krümmung des Bohrstrangs bedingt. Eine Erdbohrvorrichtung kann eine einen Bohrstrang antreibende Vorrichtung sein, die erdreichverdrängend arbeitet, und den Bohrstrang translatorisch in längsaxialer Richtung des Bohrstrangs in das Erdreich einbringt. Eine zusätzliche rotatorische Bewegung des Bohrstrangs um die Längsachse kann vorgesehen sein.

Üblicherweise wird der Bohrkanal im Erdreich eingebracht, wobei der Begriff "Erdreich" im Sinne der Beschreibung weit zu verstehen ist und jedes Material umfassen kann. Das Erdreich kann jede Art des Bodens, beispielsweise Sand und/oder Erde, festes oder lockeres Gestein und/oder Fels umfassen. Das Material des Erdreichs, in dem der Bohrkanal eingebracht wird, kann sich über die Länge des Bohrkanals ändern. Mischformen des Erdreichs im Sinne einer Kombination von Materialien beispielsweise in Form von Sand und Stein oder Fels sind möglich.

Der Begriff "Bohrkanal" umfasst im Sinne der Beschreibung einen Verlauf einer Bohrung. Die Bohrung kann im Sinne der vorliegenden Beschreibung eine bestehende oder zu erstellende, vorzugsweise zumindest abschnittsweise horizontale, Bohrung sein, so dass der Begriff "Einbringen eines Bohrkanals" im Sinne der Beschreibung sowohl eine neu im Erdreich eingebrachte Bohrung als auch eine Aufweitung einer im Erdreich schon vorhandenen Bohrung umfassen kann. Insbesondere bei der Aufweitung einer im Erdreich schon vorhandenen Bohrung kann mindestens eine Rohrleitung und/oder mindestens ein anderer langer Körper in das Erdreich eingezogen werden. Insbesondere kann der Bohrkanal geplant sein und die Erdbohrvorrichtung ausgestaltet sein, den Bohrkanal gemäß der Planung einzubringen. Die Planung eines Bohrkanals umfasst eine Planung einer Trajektorie für den Bohrstrang zwischen Startort und Zielort, bei der mögliche bekannte Hindernisse im Erdreich berücksichtigt werden können.

Sofern beschrieben ist, dass der Begriff "Einbringen eines Bohrkanals" auch ein Aufweiten eines bestehenden Bohrkanals umfasst, so versteht es sich von selbst, dass ein Entfernen eines zunächst in das Erdreich eingebrachten Bohrstrangs aus dem Erdreich heraus auch dem "Einbringen eines Bohrkanals" zugeordnet sein kann. Dies insbesondere vor dem Hintergrund, dass nachdem der Zielort erstmals, bevorzugt im Zusammenhang mit einer Pilotbohrung, erreicht wurde, beim Entfernen des Bohrstrangs aus dem Erdreich, üblicherweise ein Aufweiten erfolgt. Vor der Umkehr der Bewegungsrichtung, insbesondere am Zielort, kann ein am Ende des Bohrstrangs vorgesehenes Bohrwerkzeug für die Pilotbohrung durch ein Aufweitwerkzeug ersetzt werden, so dass die zuvor erstellte Pilotbohrung vom Zielort zum Startort aufgeweitet werden kann.

Es versteht sich auch von selbst, dass der Begriff "Einbringen eines Bohrkanals" auch ein Entfernen des Bohrstrangs aus dem Erdreich ohne ein Aufweiten umfasst, da der Bohrstrang - auch ohne Aufweiten - aus dem zu erstellenden Bohrkanal entfernt werden muss, da es sonst denklogisch keinen "freien" Bohrkanal gibt.

Der Begriff "Startort" umfasst im Sinne der Beschreibung eine Position, von der aus eine Bohrung zur Einbringung eines Bohrkanals mit der Erdbohrvorrichtung gestartet werden kann. Üblicherweise ist der Startort eine Startgrube, von der aus die Erdbohrvorrichtung den Bohrstrang in das Erdreich einschiebt.

Der Begriff "Zielort" umfasst im Sinne der Beschreibung eine Position, zu der der Bohrstrang verbracht werden soll, um den Bohrkanal zu erstellen. Üblicherweise ist der Zielort eine Zielgrube, aus der der Bohrstrang aus dem Bohrkanal, insbesondere dem Erdreich, ins Freie austreten kann.

Der Begriff "Gestängeschuss" umfasst im Sinne der Beschreibung nicht ausschließlich starre, einzelne miteinander mittelbar oder unmittelbar verbindbare Kraftübertragungselemente, die bei einer Erdbohrvorrichtung eingesetzt werden können. Ein Gestängeschuss kann während der Einbringung des Bohrkanals einer Biegung unterworfen sein. Ein Gestängeschuss kann insbesondere stangenförmig ausgebildet sein. Ein Gestängeschuss kann, insbesondere endseitig an einem Ende, ganz besonders bevorzugt endseitig an beiden Enden, eine Verbindungsmöglichkeit aufweisen, mittels derer zwei Gestängeschüsse miteinander verbunden werden können. Insbesondere kann die Verbindungsmöglichkeit ein Schraubgewinde, Teil einer Steckverbindung oder eine andere mechanische Eingriffsmöglichkeit sein. Die Verbindungsmöglichkeit kann auch eine Kombination mehrerer mechanischer Eingriffsmöglichkeiten sein.

Die Gestängeschüsse können miteinander zur Ausbildung eines Gestängeschüsse aufweisenden Bohrstrangs verbunden werden. Die Verbindung kann je nach Bohrfortschritt verlängert (insbesondere bei einer Pilotbohrung) oder nach dem Ende der durchgeführten Bohrung (beim Rückzug und Entfernen des Bohrstrangs aus dem Erdreich) verkürzt werden. Eine Verlängerung erfolgt in der Regel um einen (anzusetzenden) Gestängeschuss, der an den schon im Erdreich eingeschobenen bzw. befindlichen Bohrstrang angesetzt wird; wobei der um einen Gestängeschuss verlängerte Bohrstrang - um die Länge dieses Gestängeschusses - in das Erdreich weiter eingebracht wird. Ebenso kann eine Verkürzung des Bohrstrangs durchgeführt werden, wobei eine Verkürzung in der Regel auch um einen Gestängeschuss vorgenommen wird. Bei der Verkürzung - dem Herausziehen des Bohrstrangs aus dem Erdreich nach erfolgter Bohrung - wird der Bohrstrang für die Länge eines Gestängeschusses aus dem Erdreich gezogen und der Gestängeschuss von dem weiterhin im Erdreich vorliegenden Bohrstrang getrennt.

Bei den Gestängeschüssen kann es sich um Doppelrohrgestängeschüsse handeln, die einen Innengestängeschuss und einen den Innengestängeschuss umgebenden Außengestängeschuss aufweisen können.

Der Bohrstrang kann an einem, insbesondere vorderseitigen, Ende einen Bohrkopf und eine gegebenenfalls vorhandene Bohrkopfspitze aufweisen. Der Bohrstrang kann ein vorderseitiges Bohrwerkzeug aufweisen, welches insbesondere beim Erstellen des Bohrkanals am Zielort ausgetauscht werden kann, insbesondere um durch ein Aufweitwerkzeug ersetzt zu werden, mit dem bei der Umkehr der Bewegungsrichtung des Bohrstrangs ein Aufweiten erreicht werden kann.

Der Gestängeschuss kann u.a. abhängig von seiner Konstruktion und seiner (Material-)Steifigkeit einen minimalen Biegeradius aufweisen, der üblicherweise vom Hersteller angegeben wird, der möglichst nicht unterschritten werden sollte, da sonst eine Überbeanspruchung, Schädigung des Gestängeschusses und/oder Reduzierung der Lebensdauer des Gestängeschusses auftreten kann. Beispielsweise kann für einen Gestängeschuss mit einer (Nutz-)Länge von ungefähr 3 m und einem Außendurchmesser von ungefähr 7 cm ein minimaler Biegeradius von ungefähr 33 m angegeben sein. Der minimale Biegeradius wird üblicherweise im Sprachgebrauch der Hersteller und/oder Bediener als minimaler "zulässiger" Biegeradius bezeichnet.

Der Begriff "Bewegen des Bohrstrangs" umfasst im Sinne der Beschreibung insbesondere ein schiebendes Bewegen des Bohrstrangs. Insbesondere wird bei der Erstellung einer ersten Bohrung (Einbringen eines Bohrkanals als Pilotbohrung) der Bohrstrang in das Erdreich eingeschoben bzw. gedrückt. Beim Herausziehen des Bohrstrangs, welches üblicherweise mit einer Aufweitung des Bohrkanals einhergehen kann (der Bohrkopf kann durch ein Aufweitwerkzeug ersetzt sein), kann der Bohrstrang ziehend durch das Erdreich (dem Bohrkanal folgend) bewegt werden. Die ziehende oder schiebende Bewegung kann mittels einer Rotation des Bohrstrangs unterstützt werden.

Zur Beaufschlagung des Bohrstrangs mit der für das Einbringen des Bohrkanals vorgesehenen Bewegung ist üblicherweise eine Antriebsvorrichtung vorgesehen. Die Antriebsvorrichtung umfasst im Sinne der Beschreibung einen Antrieb, mittels dessen die Antriebskräfte bzw. Antriebsbewegungen auf den Bohrstrang übertragen werden. In einer bevorzugten Ausführungsform kann die Antriebsvorrichtung als Linearantrieb ausgestaltet sein. Die Antriebsvorrichtung kann auch als Zahnstangenantrieb ausgestaltet sein. Die Antriebsvorrichtung kann Hydraulikzylinder als Antrieb aufweisen.

Das "Ermitteln eines Biegeradius eines Abschnitts des Bohrstrangs" umfasst im Sinne der Beschreibung unterschiedlichste Verfahren, wie der Biegeradius gemessen bzw. ermittelt wird. Betreffend die Höhe des Biegeradius werden die Begriffe "ermitteln", "erfassen", "messen" und "bestimmen" synonym verwendet. Die Austauschbarkeit der vorgenannten Begriffe trägt dem Umstand Rechnung, dass üblicherweise nicht wie bei einer Ermittlung einer Länge ein Maßstab an die zu messende Größe angelegt werden kann, sondern eine Auswertung erfolgen kann, bei der eine Messung/Bestimmung von gegebenenfalls mehreren Größen und/oder Signalen berücksichtigt wird, um den Biegeradius zu ermitteln.

Das "Ermitteln eines Biegeradius eines Abschnitts des Bohrstrangs" kann aus den Daten des Bohrkanals bestimmt werden. Es ist möglich, dass beispielsweise die Position des Bohrkopfs oder die Position eines anderen Abschnitts des Bohrstrangs während der Einbringung des Bohrkanals kontinuierlich oder diskontinuierlich erfasst wird und der Biegeradius mit den gegebenen Daten berechnet wird. Beispielsweise können aus den Positionen des Bohrkopfs Positionen bzw. Punkte bzw. Orte des Bohrkanals, die der Bohrkopf und damit auch der dem Bohrkopf nachfolgende Bohrstrang durchläuft, bestimmt werden. Es ist möglich mittels eines Ortungssystems die Position des Bohrkopfs oder eines anderen Abschnitts des Bohrstrangs kontinuierlich und/oder diskontinuierlich zu ermitteln.

Bei dem Ortungssystem kann es sich u.a. um ein üblicherweise auf dem Gebiet als "walk over-System" bekanntes Ortungssystem handeln. Dazu kann ein am Bohrstrang, bevorzugt am vorderseitigen Ende des Bohrstrangs, insbesondere im oder am Bohrkopf, angeordneter Sender mittels eines ober- und außerhalb des Erdreichs bewegbaren Suchgeräts bzw. einer Ortungssonde gesucht und beispielsweise aus der Stärke des Signals des Senders, welches das Suchgerät empfängt, auf die Tiefe des Senders, d.h. des Bohrstrangs, bezogen auf das Suchgerät geschlossen werden. Unmittelbar aus den Daten des walk over-Systems kann ein 2-dimensionaler Verlauf des Bohrkanals durch die Bestimmung der Tiefe des Senders ermittelt werden. Wird die Position des Suchgeräts referenziert bzw. bestimmt, wenn die Tiefe bestimmt worden ist bzw. wird, beispielsweise mittels eines GNSS (globales Navigationssatellitensystem), so kann ein 3-dimensionaler Verlauf des Bohrkanals (Tiefe plus Ort des Suchgeräts oberhalb des Erdreichs) ermittelt werden. Neben dem walk over-System sind vielfältige weitere Ortungssysteme, die auch miteinander kombiniert werden können, bekannt. Der Fachmann kann sich aller dieser Ortungssysteme alternativ oder zusätzlich bedienen. Beispielsweise kann die Ortung mittels eines Kreiselkompasses, der die Stärke des Erdmagnetfelds bestimmen kann, und/oder kabelgeführt erfolgen.

Es kann vorgesehen sein, dass die diskontinuierliche Ermittlung der Position des Bohrstrangs, insbesondere des Bohrkopfs, nach einem Verbohren eines Gestängeschusses und vor einem weiteren Einschieben des um einen Gestängeschuss verlängerten Bohrstrangs erfolgen kann.

Das Ortungssystem kann auch nach der Richtungsumkehr des Bohrstrangs verwendet werden, um die Position eines beliebigen Abschnitts des Bohrstrangs, insbesondere des vorderseitigen Endes des Bohrstrangs, zu bestimmen. Es kann aber auch zusätzlich oder alternativ vorgesehen sein, dass beispielsweise bei, bevorzugt jeder, Ortung der ermittelte Ort vor der Richtungsumkehr der Anzahl der verbohrten Gestängeschüsse zugeordnet und diese Information gespeichert wird, so dass aus der verbliebenen Anzahl der verbohrten Gestängeschüsse im Bohrkanal beim Rückbewegen auf den jeweiligen Ort rückgeschlossen werden kann. Diese Information kann hilfreich sein, insbesondere wenn man bedenkt, dass der Bohrkopf mit der Sonde durch ein Aufweitwerkzeug ausgetauscht sein kann.

Da der Bohrstrang nach der Richtungsumkehr des Bohrstrangs im Wesentlichen dem zuvor eingebrachten Bohrkanal folgt, kann aus der Information, wie viele Gestängeschüsse noch im Bohrstrang verbohrt sind, auf die Position des Abschnitts des Bohrstrangs, dessen Position zuvor geortet wurde, insbesondere des vorderseitigen Endes des Bohrstrangs, geschlossen werden. Insofern kann während der Bewegung des Bohrstrangs nach der Richtungsumkehr auch die Position eines Abschnitts des Bohrstrangs, insbesondere des Bohrkopfs bzw. des ausgetauschten Aufweitwerkzeugs, direkt über das Ortungssystem und/oder indirekt über die noch verbliebene Anzahl der Gestängeschüsse im Bohrkanal geschlossen werden.

Es ist möglich, dass der Biegeradius 3-dimensional oder 2-dimensional ermittelt wird. Bei einer 3-dimensionalen Berechnung ist der Belastungszustand der Gestängeschüsse in allen drei Raumrichtungen möglich. Bei einer 2-dimensionalen Ermittlung erfolgt im Wesentlichen ein "Schnitt" durch eine Ebene, die den Startort mit dem Zielort verbindet.

Der Begriff "Abschnitt des Bohrstrangs", dessen Biegeradius bestimmt wird, umfasst im Sinne der Beschreibung den Radius des Bohrstrangs über den Verlauf, wobei insbesondere der Radius über die Länge eines Gestängeschusses im Bohrkanal betrachtet werden kann.

Der Begriff "beim Einbringen des Bohrkanals" umfasst im Sinne der Beschreibung den Zeitraum, in dem der Bohrstrang den Bohrkanal einbringt, d.h. der Bohrstrang im Erdreich vorliegt. Eine, insbesondere längsaxiale, Bewegung des Bohrstrangs ist durch die Zustandsbeschreibung "beim Einbringen des Bohrkanals" nicht notwendig, aber auch nicht ausgeschlossen. Es ist der Zustand umfasst, dass ein Gestängeschuss verbohrt ist, der Bohrstrang, insbesondere in längsaxialer Richtung, in Ruhe ist und ein weiterer Gestängeschuss an den Bohrstrang angesetzt wird; eine Rotationsbewegung ist nicht ausgeschlossen.

Der Begriff "Einwirken" umfasst im Sinne der Beschreibung ein aktives, insbesondere zielgerichtetes, Einwirken auf die Erdbohrvorrichtung bzw. die Erdbohrvorrichtung steuernde Mittel, so dass insbesondere auf den Bohrkanal und/oder die Einstellungen an der Erdbohrvorrichtung zum Einbringen des Bohrkanals eingewirkt werden kann, wobei das Einwirken sowohl beim schiebenden Bewegen, beispielsweise beim Einbringen einer Pilotbohrung, als auch beim ziehenden Bewegen, beispielweise beim (anschließenden) Aufweiten, vorgenommen werden kann. Es ist möglich, dass auch nur bei einer Richtung der Bewegung des Bohrstrangs beim Einbringen des Bohrkanals ein Einwirken erfolgt.

Der Begriff "in Abhängigkeit von der Höhe des Biegeradius des Abschnitts des Bohrstrangs" umfasst im Sinne der Beschreibung die Abfrage, ob der ermittelte Biegeradius einen Schwellenwert, der eine kritische Höhe des Biegeradius des Abschnitts des Bohrstrangs repräsentiert, unterschreitet, und insbesondere wie - in quantitativer Hinsicht - hoch der Schwellenwert unterschritten wird. Der Schwellenwert kann insbesondere mit einem minimalen "zulässigen" Biegeradius korreliert sein, den ein Gestängeschuss nicht unterschreiten sollte.

Grundsätzlich kann vorgesehen sein, dass bei größer werdendem Unterschreiten des Schwellenwerts, das Einwirken stärker oder in einer anderen Art und Weise erfolgt.

In einer bevorzugten Ausführungsform umfasst das Verfahren den Verfahrensschritt, dass der Biegeradius des Abschnitts des Bohrstrangs einem Ort im Bohrkanal zugeordnet wird. Insbesondere kann vorgesehen sein, den ermittelten Biegeradius den jeweiligen Orten im Bohrkanal zuzuordnen. Hierdurch kann die Möglichkeit eröffnet werden, dass insbesondere bei einem Rückzug des Bohrstrangs aus dem Bohrkanal, wenn kein Ort mehr im Bohrstrang vorliegt, der insbesondere einen unterschrittenen minimalen Biegeradius aufweist, eine Anpassung der Einstellungen der Parameter der Erdbohrvorrichtung zur Einbringung des Bohrkanals auf übliche Einstellungen erfolgen kann und/oder ein Hinweis an den Bediener erfolgen kann, dass keine kritischen Biegeradien mehr vorliegen. Es kann erreicht werden, den Bohrkanal effizienter einzubringen.

Im Sinne der vorliegenden Beschreibung umfasst der Begriff "Parameter" der Erdbohrvorrichtung zur Einbringung des Bohrkanals" insbesondere eine an der Erdbohrvorrichtung eingestellte Größe in Form des auf den Bohrstrang ausgeübten Drehmoments, Zugkraft und/oder Schubkraft. Sofern der Plural für den Begriff "Parameter" verwendet wird, so ist hier umfasst, dass nur eine der genannten Größen bim Einwirken geändert werden kann; eine Änderung mehrerer Größen/Parameter ist nicht ausgeschlossen.

Die Erfindung hat als eine Möglichkeit des Einwirkens erkannt, dass beispielsweise bei einem Gestängeschuss mit einer Nutzlänge von ungefähr 3 m, einem Außendurchmesser von ungefähr 7 cm und einem minimalen zulässigen Biegeradius von ungefähr 33 m bei einer Unterschreitung des genannten Biegeradius, der Gestängeschuss dann "geschont" werden kann, wenn das Drehmoment nicht über ungefähr 4.550 Nm und/oder die max. Zug- /Schubkraft nicht über ungefähr 130 kN liegt. Die beispielhaft genannten Werte für die Parameter können wie in der Beschreibung beschrieben ermittelt werden.

In einer bevorzugten Ausführungsform umfasst das Verfahren den Verfahrensschritt, dass das Einwirken auf die Erdbohrvorrichtung ein Ausgeben einer Warnung betreffend die Höhe des Biegeradius des Abschnitts des Bohrstrangs an einer Ausgabeeinrichtung umfasst. Der Bediener wird durch die Warnung über die Höhe des Biegeradius informiert, wobei die Warnung eine bloße Warnung darstellen kann. Zusätzlich oder alternativ kann die Warnung eine Angabe über die Höhe des Biegeradius aufweisen.

Der Begriff "Ausgabeeinrichtung" im Sinne der Beschreibung umfasst eine elektronische oder elektrische Einrichtung, insbesondere in Form eines Bildschirms, Displays, Monitors oder dergleichen, welcher eine elektrisch angesteuerte Anzeige zur Wiedergabe von Information wie Bildern oder Zeichen sein kann. Es ist möglich, dass die elektronische oder elektrische Einrichtung ein Lautsprecher oder Signalgeber sein kann. Die Ausgabeeinrichtung kann Teil einer HMI (Mensch-Maschine-Schnittstelle) sein. Insbesondere kann die Ausgabeeinrichtung Teil der HMI zur Steuerung der Erdbohrvorrichtung sein.

Der Begriff "Warnung" umfasst eine Benachrichtigung, die visuell, akustisch und/oder haptisch erfolgen kann. Der Bediener kann über einen der Sinneseindrücke informiert werden, dass eine Warnung in Bezug auf die Höhe des ermittelten Biegeradius vorliegt.

Die Ausgabe der Warnung kann mit einem "Stoppen des Einbringens des Bohrkanals" verbunden sein, so dass die Erdbohrvorrichtung ein weiteres Bewegen des Bohrstrangs, insbesondere ein schiebendes Bewegen, stoppt. Ein Stoppen des Einbringens des Bohrkanals kann i) durch ein Unterbinden des Vortriebs der Erdbohrvorrichtung, ii) durch ein Abschalten der Erdbohrvorrichtung und/oder iii) ein Überführen der Erdbohrvorrichtung in einen Standby-Modus, in dem die Erdbohrvorrichtung zwar noch eingeschaltet ist, aber kein Vortrieb erfolgt, erreicht werden.

In einer bevorzugten Ausführungsform umfasst das Verfahren den Verfahrensschritt, dass das Einwirken ferner ein Abfragen einer Eingabe umfasst, mittels welcher die Warnung quittiert werden kann, und bei erfolgter Quittierung ein Weiterbohren durchgeführt wird. Hierdurch kann die Möglichkeit eröffnet werden, dass ein Gestängeschuss, insbesondere nahe am Zielort, einen Biegeradius aufweist, der aufgrund des Ortes nahe am Zielort, nur kurzfristig und beispielsweise nur geringfügig unter dem minimalen Biegeradius ist.

Der Begriff "Quittierung" umfasst im Sinne der Beschreibung eine Eingabe durch einen Bediener, anhand derer festgestellt werden kann, dass ein Bediener auf die angezeigte Abschaltwarnung derart reagiert hat, dass er diese zur Kenntnis nehmen musste oder gebilligt hat. Eine "Quittierung" im Sinne der Beschreibung kann eine Sicherheitsabfrage darstellen, deren Beantwortung nur ausgewählten Bedienern möglich ist. Um die Sicherheitsabfrage beantworten bzw. eine entsprechende Eingabe machen zu können, kann der Aspekt des "Wissens" und/oder der Aspekt des "Besitzes" verwendet werden. Eine "Quittierung" kann eine qualifizierte Eingabe sein, die nicht zufällig, unachtsam und/oder unbeabsichtigt erfolgen kann. Die Quittierung kann sicherstellen, dass a) keine beliebige Person die Warnung quittiert und/oder b) die Warnung nicht aus Versehen quittiert wird. Eine Zwei-Faktor-Authentifizierung ist möglich.

In einer bevorzugten Ausführungsform erfolgt die Quittierung mittels einer alphanumerischen Eingabe, einer Schlüsseleingabe und/oder einer Betätigung eines oder mehrerer Betätigungselemente. Es besteht auch die Möglichkeit über ein externes (z.B. mobiles) Gerät (z.B. durch einen Supervisor) eine Quittierung durchführen zu lassen, nach dem dieser bspw. über eine Cloud oder über eine SMS etc. eine Warnung erhalten hat. Hierdurch kann die Höhe der Hürde für eine unbeabsichtigte Quittierung festgelegt werden. Beispielsweise ist die notwendige alphanumerische Eingabe zur Quittierung nur bestimmten Bediener bekannt bzw. wird nur diesen bekannt, wobei die Möglichkeit besteht, dass die alphanumerische Eingabe an Dritte ohne eine Protokollierung und/oder dass dieses nachvollziehbar ist weitergegeben werden kann. Es kann vorgesehen sein, dass unterschiedlichen Bedienern oder unterschiedlichen Bedienergruppen eine alphanumerische Eingabe zugeordnet ist, sodass gegebenenfalls nachvollzogen werden kann, welcher Bediener bzw. welche Bedienergruppe die Quittierung in Form der alphanumerischen Eingabe erteilt hat. Ähnliches gilt für einen mechanischen oder elektromagnetischen Schlüssel (bspw. eine Codekarte), der einem bestimmten Bediener oder einer Bedienergruppe ausgehändigt sein kann. Ebenso kann es sich mit einer Betätigung eines oder mehrerer Betätigungselemente verhalten, die beispielsweise in einer bestimmten Reihenfolge betätigt werden müssen. Bei der Betätigung mehrerer Betätigungselemente kann es auch vorgesehen sein, dass die Betätigungselemente zumindest teilweise gleichzeitig betätigt werden müssen. Die Art und Weise der Betätigung mehrerer Betätigungselemente kann wiederum nur einem bestimmten Bediener bzw. einer Bedienergruppe mitgeteilt werden, sodass auch hier nachvollzogen bzw. protokolliert werden kann, welcher Bediener oder welche Bedienergruppe die Quittierung durchgeführt hat.

Wie oben ausgeführt kann die Höhe der Hürde für eine unbeabsichtigte Quittierung festgelegt werden. In Übereinstimmung mit der oben genannten beispielhaften Quittierung können auch andere Formen einer Quittierung möglich sein. Beispielsweise kann auch eine biometrische Eingabe für die Quittierung zusätzlich oder alternativ möglich sein, wobei die biometrische Eingabe einer Schlüsseleingabe entsprechen kann. Es kann beispielsweise möglich sein, einen Fingerabdruck, ein Gesicht oder eine Iris zu erkennen, wobei ein entsprechendes Lesegerät bzw. Eingabegerät vorhanden sein kann. Die Schlüsseleingabe und die biometrische Eingabe können als eine Quittierung mittels eines Codes, der sich im Besitz befindet, angesehen werden.

Es kann vorgesehen sein, dass analog zur genannten beispielhaften alphanumerischen Eingabe ein Muster oder eine grafische Strichfolge alternativ oder zusätzlich eingegeben werden kann, wobei die Eingabe eines Musters oder einer grafischer Strichfolge der Eingabe einer alphanumerischen Eingabe analog entsprechen kann. Die alphanumerische Eingabe und die Eingabe eines Musters bzw. einer grafischen Strichfolge kann als Quittierung mittels eines Codes, der einem bekannt gemacht wurde (Aspekt "Wissen"), angesehen werden.

Es ist auch alternativ oder zusätzlich möglich, dass einem Bildlesegerät ein Bildcode präsentiert wird, um eine Quittierung auszulösen, was analog einer Schlüsseleingabe angesehen werden kann. Auch die Bildeingabe bzw. die Eingabe eines Bildcodes kann als Quittierung mittels des Aspekts "Besitz" angesehen werden.

In einer bevorzugten Ausführungsform umfasst das Verfahren den Verfahrensschritt, dass das Einwirken eine Umkehr der Einbringbewegung zum Startort hin bewirkt, insbesondere ein, insbesondere zumindest teilweises, Herausziehen des Bohrstrangs, um von einem zum Startort näherliegenden Ort des Bohrkanals einen modifizierten Bohrkanal zum Zielort einzubringen. Hierdurch kann die Möglichkeit eröffnet werden, einen Bohrkanal einzubringen, der möglichst keinen "kritischen" Biegeradius für die Gestängeschüsse aufweist. Es kann vorgesehen sein, dass mittels der Erdbohrvorrichtung bzw. der Steuerung der Erdbohrvorrichtung und/oder mittels eines weiteren mit der Erdbohrvorrichtung funktional verbundenen Rechenwerks ein Verlauf eines Bohrkanals geplant werden kann, insbesondere kann vorgesehen sein, dass eine Modifikation des ursprünglich geplanten Bohrkanals unter Beibehaltung des Zielorts, insbesondere bei einem unerwartet auftauchenden Hindernis im Verlauf des ursprünglich geplanten Bohrkanals, durchgeführt werden kann.

In einer bevorzugten Ausführungsform umfasst das Verfahren den Verfahrensschritt, dass das Einwirken eine Anzeige eines oder mehrerer Vorschläge betreffend die Höhe von Parametern des Betriebs der Erdbohrvorrichtung umfasst, die verwendet werden können, um den Bohrkanal in Abhängigkeit von der Höhe des Biegeradius des Abschnitts des Bohrstrangs einzubringen und/oder das Einwirken ein Einstellen von Parametern der Erdbohrvorrichtung umfasst, die verwendet werden, um den Bohrkanal in Abhängigkeit von der Höhe des Biegeradius des Abschnitts des Bohrstrangs einzubringen. Vorschläge für Parameter, die insbesondere das von der Erdbohrvorrichtung auf den Bohrstrang ausgeübte bzw. aufgebrachte Drehmoment, die ausgeübte Schubkraft und die ausgeübte Zugkraft umfassen können, können dem Bediener angezeigt werden und dieser kann aus den Vorschlägen auswählen. Es ist auch möglich, dass eine zumindest zeitweise und/oder wahlweise automatische Auswahl durch das Verfahren erfolgen kann, bei der der Bediener nicht eingebunden wird bzw. nicht eingebunden werden muss. Hierdurch kann die Möglichkeit eröffnet werden, den Bediener zu unterstützen, gegebenenfalls, insbesondere wenn eine Einstellung der Parameter entsprechend möglich ist, den Bohrkanal ohne eine potenzielle Schädigung der Gestängeschüsse einzubringen. Der Bediener kann mit der Anzeige des oder der Vorschläge einen Mehrwert in Form einer indirekten Unterstützung erhalten. Sofern dies nicht gewünscht ist, so kann mittels des Verfahrens selbst auf die Einstellung der Parameter der Erdbohrvorrichtung eingewirkt werden, so dass der Bediener mittels eines automatischen Ablaufs vollständig ohne selbst tätig werden zu müssen, unterstützt werden kann. Bei der "automatischen Variante" kann der Bediener über die gewählten, d.h. mittels des Einwirkens automatisch eingestellten, Parameter informiert werden.

In einer bevorzugten Ausführungsform umfasst das Verfahren den Verfahrensschritt - wenn ein Anzeigen eines Vorschlags oder mehrerer Vorschläge erfolgt -, dass eine Eingabe hinsichtlich der Auswahl des Vorschlags oder eine Auswahl aus den mehreren Vorschlägen abgefragt wird. Hierdurch kann die Möglichkeit eröffnet werden, dass eine einfache Darstellung einer Auswahl erreicht wird, die vom Bediener erfasst werden kann, um diese auszuwählen. Der Bediener kann beispielweise auswählen, ob eine schonendere oder eine zeitlich schnellere Einbringung des Bohrkanals gewünscht ist. Es besteht die Möglichkeit, dass der Bediener die Auswahl auch abbrechen kann, um beispielsweise das weitere Einbringen des Bohrkanals zu beenden.

In einer bevorzugten Ausführungsform umfasst das Verfahren den Verfahrensschritt, dass die Höhe der Parameter mittels einer Berechnung, einer Abschätzung und/oder unter Verwendung einer künstlichen Intelligenz ermittelt wird. Hierdurch kann die Möglichkeit eröffnet werden, eine passende Alternative zu ermitteln und auf geeignete Ermittlungsmethoden für die Auswahl der Parameter zurückzugreifen.

Grundsätzlich kann der Fachmann eine Belastung des Bohrstrangs und insbesondere eine Belastung eines Abschnitts des Bohrstrangs, der einem Gestängeschuss entsprechen kann, im Wesentlichen analytisch berechnen. Dazu werden die auf den Bohrstrang von der Erdbohrvorrichtung ausgeübten Größen wie Zug, Druck oder Drehmoment und der Biegeradius, dem der Bohrstrang bzw. der Gestängeschuss unterworfen ist, festgestellt. Die Spannungen für Torsion, Zug/Druck und Biegung können mit dem Außendurchmesser, dem Innendurchmesser, der Vorschubkraft/Zugkraft, dem Drehmoment und dem Biegemoment berechnet werden. In die Berechnung der Biegespannung geht der ermittelte Biegeradius ein und es kann ein Zusammenhang zwischen dem Biegeradius und dem Drehmoment bzw. der Zug-/Druckkraft hergestellt werden. Entsprechende Formeln können für das Drehmoment und die Zug-/Druckkraft aufgestellt werden, wobei eine Vergleichsspannung berechnet werden kann.

Es ist möglich, dass die Formeln für das Drehmoment und die Zug-/Druckkraft durch Linearisierungen oder Veränderungen der Faktoren angenähert werden können. Es können Formen von Funktionen für Drehmoment und Zug-/Druckkraft in Abhängigkeit vom Biegeradius gewählt werden.

Durch die im Wesentlichen analytischen Formeln ist es möglich, bei Unterschreiten eines Schwellenwerts für den minimalen zulässigen Biegeradius, Werte für die Parameter des Drehmoments und/oder der Druck-/Zugkraft, die von der Erdbohrvorrichtung auf den Bohrstrang ausgeübt wird, derart einzustellen, dass das Drehmoment und/oder die Druck-/Zugkraft reduziert wird/werden, um eine konstante Vergleichsspannung zu erhalten. Die Reduzierung der Druckkraft/Zugkraft oder des Drehmoments kann mit einer Art Sprungfunktion umgesetzt werden.

Die Erfindung schafft auch eine Einrichtung, die funktional mit einer Erdbohrvorrichtung verbunden ist, wobei die Erdbohrvorrichtung ausgestaltet ist, einen Bohrkanal mittels eines Bewegens eines Gestängeschüsse aufweisenden Bohrstrangs einzubringen, wobei die Einrichtung ausgestaltet ist, den Biegeradius eines Abschnitts des Bohrstrangs zu empfangen. Die Einrichtung ist ferner ausgestaltet, auf die Erdbohrvorrichtung in Abhängigkeit von der Höhe des Biegeradius des Abschnitts des Bohrstrangs einzuwirken. Hierdurch kann die Möglichkeit eröffnet werden, eine Einrichtung zur Verfügung zustellen, die das in der Beschreibung beschriebene Verfahren umsetzen kann.

Sofern im Hinblick auf die Einrichtung beschrieben ist, dass die Einrichtung ausgestaltet ist, den Biegeradius eines Abschnitts des Bohrstrangs zu empfangen, so ist unter dem Begriff "empfangen" eine aktive Abfrage oder ein passives Erhalten eines Signals umfasst, welches mit der Höhe des Biegeradius korreliert. Die Einrichtung kann das Signal auswerten.

Der Begriff "funktional verbunden" umfasst im Sinne der Beschreibung eine Interaktion, bei der Signale und/oder Strom von der Einrichtung an die Erdbohrvorrichtung übermittelt werden kann. Insbesondere kann die Einrichtung an die Steuerung der Erdbohrvorrichtung Signale und/oder Strom übermitteln, um auf die Steuerung der Erdbohrvorrichtung einzuwirken. Die "funktionale Verbindung" kann auch bidirektional erfolgen. Signale können zwischen den genannten Entitäten ausgetauscht werden, um zusammenzuwirken. Die Einrichtung kann auf die Erdbohrvorrichtung mittels der Übermittlung von Signalen einwirken. Die Einrichtung kann beispielsweise als Teil einer HMI ausgestaltet sein, die insbesondere Teil der HMI sein kann, mittels derer die Erdbohrvorrichtung gesteuert wird. Es kann vorgesehen sein, dass die Einrichtung zumindest teilidentisch mit der Steuerung der Erdbohrvorrichtung zum Einbringen des Bohrkanals sein kann. Es ist möglich, dass bei einer funktionalen Verbindung ein direkter Austausch von Signalen und/oder Daten vorgenommen wird; in einer alternativen oder zusätzlichen Ausgestaltung kann bei einer funktionalen Verbindung ein indirekter Austausch von Daten über einen Speicher oder Puffer erfolgen, der beispielsweise als Cloud ausgestaltet sein kann.

In einer bevorzugten Ausführungsform hat die Einrichtung auf einen Speicher Zugriff, in dem der Biegeradius des Abschnitts des Bohrstrangs einem Ort im Bohrkanal zugeordnet ist. Durch das Speichern kann die Möglichkeit geschaffen werden, dass beim Herausziehen des Bohrstrangs festgestellt werden kann, dass beispielsweise der Bohrstrang an keiner Stelle mehr einen Biegeradius aufweist, der unterhalb eines kritischen Schwellenwerts, insbesondere des minimalen zulässigen Biegeradius, ist. Das Einwirken - beispielsweise mittels einer Verringerung einer Belastung durch entsprechendes Einstellen von Parametern an der Erdbohrvorrichtung kann beendet werden und der Bohrstrang mit wieder erhöhten Parametern aus dem Erdreich gezogen werden. Ferner können Gestängeschüsse im Bohrstrang, die einer erhöhten Belastung mit einem entsprechenden Biegeradius ausgesetzt waren, beim Herausziehen gesondert gelagert und/oder markiert werden.

In einer bevorzugten Ausführungsform ist eine mit der Einrichtung funktional verbundene Ausgabeeinrichtung vorhanden, die ausgestaltet ist, eine Warnung betreffend die Höhe des Biegeradius des Abschnitts des Bohrstrangs an einer Ausgabeeinrichtung auszugeben, um auf die Erdbohrvorrichtung einzuwirken.

In einer bevorzugten Ausführungsform ist eine mit der Einrichtung funktional verbundene Eingabeeinrichtung vorhanden, die ausgestaltet ist, eine Eingabe abzufragen, mittels welcher die Warnung quittiert werden kann und bei erfolgter Quittierung auf die Erdbohrvorrichtung eingewirkt wird, den Bohrkanal weiter einzubringen.

In einer bevorzugten Ausführungsform ist eine Modifikationseinrichtung vorhanden, die, den insbesondere geplanten, Bohrkanal modifiziert und eine Umkehr der Einbringbewegung zum Startort hin bewirkt wird, insbesondere ein, insbesondere zumindest teilweises, Herausziehen des Bohrstrangs, und der modifizierte Bohrkanal von einem zum Startort näherliegenden Ort des Bohrkanals zum Zielort eingebracht wird.

In einer bevorzugten Ausführungsform ist eine mit der Einrichtung funktional verbundene Anzeigeeinrichtung vorhanden, auf der ein oder mehrere Vorschläge betreffend die Höhe von Parametern des Betriebs der Erdbohrvorrichtung anzeigbar sind, die verwendet werden können, um den Bohrkanal in Abhängigkeit von der Höhe des Biegeradius des Abschnitts des Bohrstrangs einzubringen und/oder eine funktionale Verbindung der Einrichtung mit der Erdbohrvorrichtung vorhanden ist, die ausgestaltet ist, Parameter der Erdbohrvorrichtung einzustellen, die verwendet werden, um den Bohrkanal in Abhängigkeit von der Höhe des Biegeradius des Abschnitts des Bohrstrangs einzubringen.

In einer bevorzugten Ausführungsform ist - sofern die Alternative der funktionalen Verbindung mit der Anzeigeeinrichtung umfasst ist - eine Eingabeeinrichtung vorhanden, die ausgestaltet ist, die Auswahl des Vorschlags oder der mehreren Vorschläge abzufragen. Die ausgewählten Einstellungen können für die weitere Einbringung des Bohrkanals an der Erdbohrvorrichtung verwendet werden.

In einer bevorzugten Ausführungsform ist eine mit der Einrichtung funktional verbundene Ermittlungseinrichtung vorhanden ist, die ausgestaltet ist, mittels einer Berechnung, einer Abschätzung und/oder unter Verwendung einer künstlichen Intelligenz die Höhe der Parameter zu ermitteln.

Die Erfindung schafft auch ein computerlesbares Speichermedium, welches eine Befehlsfolge zur Steuerung einer Einrichtung, insbesondere einer im Rahmen der Beschreibung beschriebenen Einrichtung zur Ausführung des im Rahmen der Beschreibung beschriebenen Verfahrens im Zusammenwirken mit einer Erdbohrvorrichtung aufweist. Da Erdbohrvorrichtungen zur Steuerung derselben Computer aufweisen, kann das Verfahren im Sinne der Beschreibung mittels eines Einspeisens eines Computerprogramms, welches sich auf dem computerlesbaren Speichermedium befinden kann, in den Computer der Erdbohrvorrichtung bei Bedarf durchgeführt werden. Beispielsweise ist es möglich, dass eine Erdbohrvorrichtung mit einem computerlesbaren Speichermedium, der vom Computer der Erdbohrvorrichtung ausgelesen wird, "ertüchtigt" wird und dem Bediener einen Mehrwert liefert, der bisher nicht für möglich erachtet wurde.

Die Erfindung schafft auch eine Erdbohrvorrichtung mit einer im Rahmen der vorliegenden Beschreibung beschriebenen Einrichtung, die den vorgenannten Mehrwert liefert.

Die Erfindung schafft auch eine Erdbohrvorrichtung mit einem im Rahmen der Beschreibung beschriebenen computerlesbaren Speichermedium.

Der Begriff "aufweisen" umfasst im Sinne der Beschreibung sowohl den dem Begriff innewohnenden Bedeutungsinhalt, dass weitere Elemente neben den genannten Elementen vorgesehen sein können (nicht abschließende Aufzählung), aber auch dem Bedeutungsinhalt, dass der Begriff "aufweisen" synonym für "bestehen aus" bzw. "gebildet aus" verwendet wird.

Der Begriff "ungefähr" im Kontext mit Zahlenangaben umfasst im Sinne der Beschreibung neben der konkret genannten Zahl auch Abweichungen von +/-10% vom konkret genannten Zahlenwert, welches sich u.a. durch eine eine Toleranz aufweisende Fertigung ergeben kann.

Ausführungen bezüglich der unterschiedlichen Aspekte betreffend das Verfahren, die Einrichtung, die Erdbohrvorrichtung sowie das computerlesbare Speichermedium sind als einander ergänzend zu verstehen, wobei Ausführungen betreffend einen Aspekt auch für Ausgestaltungen eines anderen der drei Aspekte gelten und somit auch für einen anderen der Aspekte offenbart sind. Mittels der Verfahrensschritte sind mit den Ausführungen zur Einrichtung auch strukturelle bzw. körperliche Ausgestaltungen offenbart, wie beispielsweise die Verfahrensschritte mittels der Einrichtung ausführbar sind, wobei auch umgekehrt eine Beschreibung der körperlichen Ausbildung Verfahrensschritte offenbaren kann.

Die vorstehenden Ausführungen stellen ebenso wie die nachfolgende Beschreibung beispielhafter Ausführungsformen keinen Verzicht auf bestimmte Ausführungsformen oder Merkmale dar.

### FIGUREN

Die Erfindung wird nachfolgend anhand eines in den Zeichnungen dargestellten Ausführungsbeispiels näher erläutert.

In den Zeichnungen zeigt:
- Fig. 1: eine Erdbohrvorrichtung mit einem Bohrstrang in einer schematischen Darstellung beim schiebenden Einbringen des Bohrstrangs; und
- Fig. 2: die Erdbohrvorrichtung gemäß Fig. 1, wobei der Bohrstrang durch Verlängerung mit weiteren Gestängeschüssen weiter eingeschoben wurde.

### FIGURENBESCHREIBUNG

Fig. 1 zeigt in einer schematischen Darstellung eine Erdbohrvorrichtung 1, welche einen Bohrkanal 2 in Erdreich 3 einbringen kann. Im Ausführungsbeispiel der Fig. 1 wird eine Pilotbohrung zwischen einem Startort 4, an dem die Erdbohrvorrichtung 1 positioniert ist, und einem Zielort 5, an dem der Bohrkanal 2 aus dem Erdreich 3 treten soll, erstellt.

Zum Einbringen des in Fig. 1 gestrichelt dargestellten Bohrkanals 2 wird ein Gestängeschüsse 5 aufweisender Bohrstrang 6 zunächst schiebend durch die Erdbohrvorrichtung 1 bewegt.

In der Fig. 1 ist schematisch dargestellt, dass der Bohrstrang 6 zwei Gestängeschüsse 5 aufweist, die an der mit V bezeichneten Stelle miteinander verbunden sind. Am vorderseitigen Ende des Bohrstrangs 6, beabstandet von der Erdbohrvorrichtung 1, ist ein Bohrkopf 7 vorhanden, der im dargestellten Ausführungsbeispiel eine Sonde 8 aufweist, mittels derer in Verbindung mit einer Referenzierung der Bohrkopf 7 nach jedem Verbohren dreidimensional geortet werden kann. Der Verlauf des eingebrachten Bohrkanals 2 kann mittels des noch im Bohrkanal 2 befindlichen Bohrstrang 6 ermittelt werden.

Es ist eine Einrichtung 11 vorgesehen, die im in den Figuren dargestellten Ausführungsbeispiel Teil der Erdbohrvorrichtung 1 ist.

Im Wesentlichen wird nach jedem Verbohren eines an den Bohrstrang 6 angesetzten Gestängeschusses 5 der Bohrkopf 7 geortet und so der Verlauf des Bohrstrangs 6, der im Wesentlichen dem geplanten Bohrkanal 2 entsprechen soll, ermittelt. Der ermittelte Ort des Bohrkopfs 7 wird an die Einrichtung 11 übermittelt. Aus dem Verlauf des Bohrstrangs 6 ergibt sich der tatsächliche Verlauf des eingebrachten Bohrkanals 2.

Der Fig. 1 ist zu entnehmen, dass sich aus dem Verlauf des ermittelten Bohrstrangs 6 für Abschnitte des Bohrstrangs 6 ein jeweiliger Biegeradius R1 ermitteln lässt, der mit einem Schwellenwert, der dem minimalen zulässigen Biegeradius entspricht, verglichen wird. Sofern der ermittelte Biegeradius R1 des Abschnitts des Bohrstrangs 6 den Schwellenwert nicht unterschreitet, muss nicht auf die Erdbohrvorrichtung 1 eingewirkt werden.

Bei der Fig. 2 sind vier Gestängeschüsse 5 in das Erdreich 3 eingeschoben und am Ort K wird ein Biegeradius ermittelt, der geringer als der Schwellenwert für den minimalen Biegeradius ist. Nun kann auf die Erdbohrvorrichtung 1 eingewirkt werden, wobei vielfältige Möglichkeiten vorgesehen sein können, die wahlweise umgesetzt sein können.

An der Erdbohrvorrichtung 1 ist eine Ausgabeeinrichtung 9 vorhanden, die über das Vorhandensein eines Unterschreitens eines minimalen Biegeradius informiert. An der Erdbohrvorrichtung 1 kann eine Eingabeeinrichtung 10 ausgestaltet sein, mit der ein Bediener das Vorhandensein eines minimalen Biegeradius im Bohrstrang 6 im Sinne einer Sicherheitsabfrage quittieren kann.

Im in den Figuren dargestellten Ausführungsbeispiel kann auch oder alternativ, insbesondere mittels der Ausgabeeinrichtung 9, dem Bediener eine Änderung eines oder mehrerer Parameter zum Einbringen des Bohrkanals 2 vorgeschlagen werden, die der Bediener insbesondere mittels einer Eingabe an der Eingabeeinrichtung 10 auswählen kann.

Es ist alternativ oder zusätzlich zumindest zeitweise möglich, dass die Einrichtung 11 automatisch Parameter zum Einbringen des Bohrkanals 2 der Erdbohrvorrichtung 1 steuert.

## Patentansprüche

1. Verfahren zum Einwirken auf eine Erdbohrvorrichtung (1), die ausgestaltet ist, einen Bohrkanal (2) mittels eines Bewegens eines Gestängeschüsse (5) aufweisenden Bohrstrangs (6) von einem Startort (4) zu einem Zielort (12) einzubringen, wobei
das Verfahren den Verfahrensschritt aufweist:
- Ermitteln eines Biegeradius (R1) eines Abschnitts des Bohrstrangs (6) beim Einbringen des Bohrkanals (2),
**dadurch gekennzeichnet, dass**
- auf die Erdbohrvorrichtung (1) in Abhängigkeit von der Höhe des Biegeradius (R1) des Abschnitts des Bohrstrangs (6) beim Einbringen des Bohrkanals (2) eingewirkt wird.

2. Verfahren nach Anspruch 1, **dadurch gekennzeichnet, dass**
der Biegeradius (2) des Abschnitts des Bohrstrangs (6) einem Ort im Bohrkanal (2) zugeordnet wird.

3. Verfahren nach Anspruch 1 oder 2, **dadurch gekennzeichnet, dass**
das Einwirken auf die Erdbohrvorrichtung (1) ein Ausgeben einer Warnung betreffend die Höhe des Biegeradius des Abschnitts des Bohrstrangs (6) an einer Ausgabeeinrichtung (9) umfasst.

4. Verfahren nach Anspruch 3, **dadurch gekennzeichnet, dass**
das Einwirken ferner ein Abfragen einer Eingabe umfasst, mittels welcher die Warnung quittiert werden kann und bei erfolgter Quittierung ein Weiterbohren durchgeführt wird.

5. Verfahren nach Anspruch 3 oder 4, **dadurch gekennzeichnet, dass**
das Einwirken eine Umkehr der Einbringbewegung zum Startort (4) hin bewirkt, um von einem zum Startort (4) näherliegenden Ort des Bohrkanals (2) einen modifizierten Bohrkanal (2) zum Zielort (5) einzubringen.

6. Verfahren nach einem der Ansprüche 1 bis 5, **dadurch gekennzeichnet, dass**
das Einwirken eine Anzeige eines oder mehrerer Vorschläge betreffend die Höhe von Parametern des Betriebs der Erdbohrvorrichtung (1) umfasst, die verwendet werden können, um den Bohrkanal (2) in Abhängigkeit von der Höhe des Biegeradius (R1) des Abschnitts des Bohrstrangs (6) einzubringen
und/oder
das Einwirken ein Einstellen von Parametern der Erdbohrvorrichtung (1) umfasst, die verwendet werden, um den Bohrkanal (2) in Abhängigkeit von der Höhe des Biegeradius (R1) des Abschnitts des Bohrstrangs (6) einzubringen.

7. Verfahren nach Anspruch 6, sofern die Alternative des Anzeigens einer oder mehrerer Vorschläge umfasst ist, **dadurch gekennzeichnet, dass**
eine Eingabe hinsichtlich der Auswahl des Vorschlags oder der mehreren Vorschläge abgefragt wird.

8. Verfahren nach Anspruch 6 oder 7, **dadurch gekennzeichnet, dass** die Höhe der Parameter der Erdbohrvorrichtung (1) zum Einbringen des Bohrkanals (2) mittels
a) einer Berechnung,
b) einer Abschätzung und/oder
c) unter Verwendung einer künstlichen Intelligenz
ermittelt wird.

9. Einrichtung (11), die funktional mit einer Erdbohrvorrichtung (1) verbunden oder verbindbar ist, wobei die Erdbohrvorrichtung (1) ausgestaltet ist, einen Bohrkanal (2) mittels eines Bewegens eines Gestängeschüsse (5) aufweisenden Bohrstrangs (6) von einem Startort (4) zu einem Zielort (12) einzubringen, wobei
die Einrichtung (11) ausgestaltet ist, den Biegeradius (R1) des Abschnitts des Bohrstrangs (6) zu empfangen, **dadurch gekennzeichnet, dass**
die Einrichtung (11) mindestens ein Mittel aufweist, das ausgestaltet ist, auf die Erdbohrvorrichtung (1) in Abhängigkeit von der Höhe des Biegeradius (R1) des Abschnitts des Bohrstrangs (6) einzuwirken.

10. Einrichtung (11) nach Anspruch 9, **dadurch gekennzeichnet, dass**
i) die Einrichtung (11) auf einen Speicher Zugriff hat, in dem der Biegeradius (R1) des Abschnitts des Bohrstrangs (6) einem Ort im Bohrkanal (2) zugeordnet ist;
ii) eine mit der Einrichtung (11) funktional verbundene Ausgabeeinrichtung (9) vorhanden ist, die ausgestaltet ist, eine Warnung betreffend die Höhe des Biegeradius (R1) des Abschnitts des Bohrstrangs (6) auszugeben, um auf die Erdbohrvorrichtung (1) einzuwirken;
iii) eine mit der Einrichtung (11) funktional verbundene Eingabeeinrichtung (10) vorhanden ist, die ausgestaltet ist, eine Eingabe abzufragen, mittels welcher die Warnung quittiert werden kann und bei erfolgter Quittierung auf die Erdbohrvorrichtung (1) eingewirkt wird, den Bohrkanal (2) weiter einzubringen;
iv) eine Modifikationseinrichtung vorhanden ist, die, den insbesondere geplanten, Bohrkanal (2) modifiziert und eine Umkehr der Einbringbewegung zum Startort (4) hin bewirkt wird und der modifizierte Bohrkanal (2) von einem zum Startort (4) näherliegenden Ort des Bohrkanals (2) zum Zielort (12) eingebracht wird;
v) eine mit der Einrichtung funktional verbundene Anzeigeeinrichtung (9) vorhanden ist, auf der ein oder mehrere Vorschläge betreffend die Höhe von Parametern des Betriebs der Erdbohrvorrichtung (1) anzeigbar sind, die verwendet werden können, um den Bohrkanal (2) in Abhängigkeit von der Höhe des Biegeradius (R1) des Abschnitts des Bohrstrangs (6) einzubringen
und/oder
eine funktionale Verbindung der Einrichtung (11) mit der Erdbohrvorrichtung (1) vorhanden ist, die ausgestaltet ist, Parameter der Erdbohrvorrichtung (1) einzustellen, die verwendet werden, um den Bohrkanal (2) in Abhängigkeit von der Höhe des Biegeradius (R1) des Abschnitts des Bohrstrangs (6) einzubringen; wobei insbesondere eine Eingabeeinrichtung (10) vorhanden ist, die ausgestaltet ist, die Auswahl des Vorschlags oder der mehreren Vorschläge abzufragen; und/oder
vi) eine mit der Einrichtung (11) funktional verbundene Ermittlungseinrichtung vorhanden ist, die ausgestaltet ist, mittels
a) einer Berechnung,
b) einer Abschätzung und/oder
c) unter Verwendung einer künstlichen Intelligenz
die Höhe der Parameter der Erdbohrvorrichtung (1) zum Einbringen des Bohrkanals (2) zu ermitteln.

11. Computerlesbares Speichermedium aufweisend eine Befehlsfolge zur Steuerung einer Einrichtung (11), insbesondere nach einem der Ansprüche 9 oder 10, zur Ausführung des Verfahrens nach einem der Ansprüche 1 bis 8 im Zusammenwirken mit einer Erdbohrvorrichtung (1).

12. Erdbohrvorrichtung (1) aufweisend eine Einrichtung (11) nach einem der Ansprüche 9 oder 10.

13. Erdbohrvorrichtung (1) nach Anspruch 12 und das computerlesbare Speichermedium nach Anspruch 11.
